# EUROPÄISCHE PATENTSCHRIFT

(11) **EP 0 931 321 B1**
(45) Veröffentlichungstag und Bekanntmachung des Hinweises auf die Patenterteilung: **20.12.2000**
(21) Anmeldenummer: 97909157.6
(22) Anmeldetag: 18.09.1997
(51) Int. Cl.: H01C 1/14

(54) **KONTAKTGRUPPE MIT EINEM KALTLEITER**
CONTACT ASSEMBLY WITH A POSISTOR
GROUPE DE CONTACT COMPRENANT UN POSISTOR

(30) Priorität: 20.09.1996 DE 19638631
(43) Veröffentlichungstag der Anmeldung: 28.07.1999
(73) Patentinhaber: EPCOS AG, 81541 München (DE)
(72) Erfinder: GRUHN, Bernd, A-8501 Lieboch (AT)
(74) Vertreter: Epping, Wilhelm, Dipl.-Ing.
(86) Internationale Anmeldenummer: DE9702118
(87) Internationale Veröffentlichungsnummer: WO9812713

(56) Entgegenhaltungen:
- EP-A- 0 618 594
- EP-A- 0 724 143
- PATENT ABSTRACTS OF JAPAN vol. 016, no. 294 (E-1225), 29.Juni 1992 & JP 04 078103 A (MURATA MFG CO LTD), 12.März 1992,
- PATENT ABSTRACTS OF JAPAN vol. 015, no. 250 (E-1082), 26.Juni 1991 & JP 03 078455 A (MATSUSHITA REFRIG CO LTD), 3.April 1991,
- PATENT ABSTRACTS OF JAPAN vol. 016, no. 294 (E-1225), 29.Juni 1992 & JP 04 078104 A (MURATA MFG CO LTD), 12.März 1992,

## Beschreibung

Die Erfindung betrifft eine Kontaktgruppe mit einem Kaltleiter gemäß dem Oberbegriff des Patentanspruchs 1.

Beispielsweise sind bei Kühlaggregaten von Kühlschränken deren Elektromotoren, auf deren Abtriebswelle unmittelbar der Kühlkompressor sitzt, sogenannte Motorstart-Kaltleiter (PTC-Widerstände) vorgeschaltet. Jeweils in der Anlauf- oder Startphase des Elektromotors steigt der Widerstand des Kaltleiters von einigen Ohm, beispielsweise 10Ω in kaltem Zustand in sehr kurzer Zeit, oftmals innerhalb weniger Sekunden bezogen auf den kalten Zustand auf sehr hohe Widerstandwerte, die beispielsweise in der Größenordnung von 20 000Ω liegen,

Aufgrund der in kurzer Zeit erfolgenden, sehr starken Zunahme des Widerstandswerts des Kaltleiters wird dieser jedesmal sehr stark erhitzt. Aufgrund dieser sich in verhältnismäßig kurzer Zeit häufig wiederholenden Temperaturzunahme, insbesondere bei Kühlaggregaten vorgeschalteten Kaltleitern sind diese bei ungünstigen Umgebungsbedingungen, wie beispielsweise Öl oder ölhaltige Atmosphäre einer thermischen Alterung unterworfen mit der Folge, daß sich gelegentlich bei den Kaltleitern Risse bilden, die zu Brüchen und damit zu einer Zerstörung des Kaltleiters führen können.

In Fig. 3 ist ein solcher Motorstart-Kaltleiter 3' in einem Gehäuse 1 über Halterungen 2a, 2b gehalten. Auf gegenüberliegenden Seiten des Kaltleiters 3' sind im allgemeinen elektrische Anschlüsse in der Weise vorgesehen, daß der Strom vorzugsweise über Federkontakte 5a' und 5b' zugeführt wird, die an einander genau gegenüberliegenden Stellen 3a', 3a" und 3b', 3b" gegen die Seitenflächen des Kaltleiters 3' drücken. Auf diese Weise ist der elektrische Kontakt zwischen dem Kaltleiter 3' und den Anschlüssen 6a' und 6b' hergestellt.

Da, wie vorstehend beschrieben, die Stromzuführung bei derartigen Kaltleitern, vorzugsweise über Federkontakte erfolgt, die mit einem gewissen Druck an dem Kaltleiter anliegen, besteht die Gefahr, daß bei einem Bruch des Kaltleiters beispielsweise die stromführenden Federkontakte in Kontakt miteinander kommen und dadurch ein Kurzschluß entsteht oder daß mehr oder wenige große Bruchstücke eines gebrochenen Kaltleiters noch Kontakt miteinander haben und über die miteinander in Kontakt stehenden Bruchstücke in der Größenordnung von mehreren Ampere fließen.

Aus der EP 0 618 594 A1 ist eine Kontaktgruppe mit Kaltleiter gemäß dem Oberbegriff des Patentanspruchs 1 bekannt. Bei dieser Anordnung besteht die Gefahr, daß selbst nach einem Bruch des Kaltleiters Bruchstücke zwischen Kontaktfedern und vorgespannten Teilen eingeklemmt bleiben, wodurch der Stromfluß in den Bruchstücken nicht unterbrochen wird, so daß durchaus Schwelbrände ausgelöst werden können, die unter Umständen einen Kühlschrankbrand zur Folge haben.

Aufgabe der Erfindung ist es daher, eine Kontaktgruppe mit einem Kaltleiter dahingehend zu verbessern, daß eine möglichst hohe Sicherheit gewährleistet ist.

Gemäß der Erfindung ist diese Aufgabe durch eine Kontaktgruppe mit einem Kaltleiter durch die Merkmale des Anspruchs 1 gelöst.

Bei der erfindungsgemäßen Kontaktgruppe mit einem Kaltleiter, insbesondere für Kühlaggregate von Kühlschränken sind deren Kontaktelemente asymmetrisch ausgebildet und bezüglich des Kaltleiters so angeordnet, daß sie an diesem gegeneinander versetzt an gegenüberliegenden Seitenflächen anliegen. Gemäß der Erfindung wirken somit über die Kontaktelemente an den zueinander versetzt angeordneten Kontaktstellen Kräfte auf den Kaltleiter.

Dadurch ist in vorteilhafter Weise erreicht, daß bei Brechen des Kaltleiters die an diesem anliegenden Kontaktelemente nicht in Kontakt miteinander kommen können und somit auch kein Kurzschluß hervorgerufen werden kann.

Durch Laboruntersuchungen konnte nachgewiesen werden, daß Kaltleiter (PTC) bei thermischer Überlastung nicht zu einfachen Querbrüchen neigen, sondern vielmehr in eine große Anzahl von Stücken zerfallen. Wird nun beispielsweise einem Motorstart-Kaltleiter über an diesem anliegende Kontaktelemente Strom zugeführt, so ist bei Verwendung der erfindungsgemäßen Kontaktgruppe die Möglichkeit eines Kurzschlusses nahezu ausgeschlossen.

Allerdings könnten beispielsweise, wie vorstehend bereits ausgeführt, Kriechströme auch dadurch entstehen, daß einzelne Bruchstücke des zerbrochenen Kaltleiters noch Kontakt miteinander haben, wodurch dieser entsprechend erwärmt wird und es somit doch wieder zu Schwelbränden, schlimmstenfalls sogar zu Bränden kommen kann.

Gemäß der Erfindung sind zur Lösung der vorstehend geschilderte Problematik die Kontaktelemente vorzugsweise als einteilige Elemente aus Kontaktfedern und vorgespannten Teilen gebildet. Dadurch werden nicht nur an den Stellen, an denen die Kontaktfedern am Kaltleiter anliegen, sondern auch an den Stellen, an welchen die vorgespannten Teile am Kaltleiter anliegen, auf diesen entsprechende Kräfte ausgeübt.

Hierbei wird aufgrund der asymmetrischen Ausbildung der erfindungsgemäßen Kontaktelemente durch die vorgespannten Teile jeweils eine Kraft in Richtung des Kaltleiters an den Stellen ausgeübt, welche zu den Kontaktstellen auf der jeweils gegenüberliegenden Seite, an welcher mittels der Kontaktfedern eine Kraft ausgeübt wird, versetzt angeordnet sind.

Da somit an gegeneinander versetzten Stellen entgegengesetzt wirkende Kräfte auf den Kaltleiter einwirken, zerbricht der Kaltleiter bereits bei Auftreten von Rissen zumindest in zwei Bruchstücke dergestalt, daß die zwei Bruchstücke des zerbrochenen Bauteils keinen Kontakt mehr miteinander haben. Daher können keine Ströme, insbesondere keine Kriechströme mehr auftreten und somit ist das Entstehen von Schwelbränden bzw. Bränden unterbunden.

Somit wirkt gemäß der Erfindung bei einem Brechen des Kaltleiters auf jedes der Bruchstücke ein Drehmoment. Dadurch ist bei einem Brechen oder bei einem Zerfallen des Bauelements in einzelne Stücke sichergestellt, daß einerseits zwischen den Kontaktfedern kein Kurzschluß entstehen kann, und andererseits auch keine Kriechströme zwischen den Bauelement-Bruchstücken auftreten können, da die einzelnen Bruchstücke bei der erfindungsgemäßen Kontaktgruppe durch das Zusammenwirken der asymmetrischen Kontaktelemente die vorgespannten Teile zusätzlich noch weiter voneinander getrennt werden.

Um die Sicherheit noch weiter zu erhöhen, sind die Stellen an dem Kaltleiter, an welchem die vorgespannten Teile anliegen, elektrisch isoliert ausgeführt.

Durch Verwenden der erfindungsgemäßen Kontaktgruppe mit einem Kaltleiter, ist insbesondere die Sicherheit beim Einsatz solcher Kaltleiter bei Kühlschrankaggregaten ganz wesentlich verbessert.

Nachfolgend wird die Erfindung anhand einer bevorzugten Ausführungsform unter Bezugnahme auf die anliegenden Zeichnungen im einzelnen erläutert. Es zeigen:
- Fig.1: eine schematische Ansicht einer Ausführungsform einer Kontaktgruppe gemäß der Erfindung am Beispiel eines in einer Motorstarteinrichtung vorgesehenen Kaltleiters;
- Fig.2: die in der Fig.1 dargestellte Kontaktgruppe nach einem Bruch des Kaltleiters, und
- Fig.3: eine schematische Ansicht einer bekannten Kontaktgruppe an einem in einer Motorstarteinrichtung vorgesehenen Kaltleiter.

In Fig.1 ist eine schematische Ansicht einer Kontaktgruppe am Beispiel eines in einer Motorstarteinrichtung vorgesehenen Kaltleiters 3 dargestellt. Der Kaltleiter 3 ist über Aufnahmen 2a und 2b in einem Gehäuse 1 gehaltert. Ferner sind in dem Gehäuse 1 zwei beispielsweise U-förmige Kontakthalterungen 6a und 6b vorgesehen.

An den Kontakthalterungen 6a und 6b ist jeweils ein Kontaktelement 5a bzw. 5b angebracht. Jedes der Kontaktelemente 5a und 5b weist zwei federnde Bereiche 51a und 52a bzw. 51b und 52b auf, wobei der eine federne Bereich 51a bzw. 51b als Kontaktfeder und der andere federnde Bereich 52a bzw. 52b als vorgespanntes Teil dient. Ferner sind gemäß der Erfindung die Kontaktelemente 5a und 5b, die Kontaktfedern 51a, 51b und vorgespannte Teile 52a, 52b aufweisen, jeweils einteilig ausgeführt.

Beide Kontaktelemente 5a und 5b sind so vorgespannt, daß von jedem der federnden Bereiche 51a, 52a bzw. 51b, 52b, d.h. der Kontaktfedern 51a, 51b bzw. der vorgespannten Teile 52a, 52b, auf den Kaltleiter 3 Kräfte ausgeübt werden. Die von den 51a, 51b ausgeübten Kräfte wirken an Kontaktstellen 3a, 3b auf den Kaltleiter 3. Die von den vorgespannten Teilen 52a und 52b ausgeübten Kräfte wirken in der in Fig.1 dargestellten Ausführung an isolierten Stellen 4a bzw. 4b auf den Kaltleiter 3. Hierbei sind die Stellen 4a bzw. 4b beispielsweise durch Glimmer elektrisch isoliert.

In Fig.2 ist die in Fig.1 wiedergegebene Kontaktgruppe nach einem Bruch des Kaltleiters 3 dargestellt. Wenn der Kaltleiter 3 beispielsweise entlang Bruchkanten 30' bricht, werden die beiden Kaltleiter-Bruchstücke 3' und 3" beispielsweise in die in Fig.2 dargestellt Lage gedreht. Eine entsprechende Drehung wird dadurch bewirkt, daß auf die Kaltleiter-Bruchstücke 3' und 3" von den federnden Bereichen 51a und 52b bzw. 52a und 51b jeweils Kräfte an Anlagestellen 3a, 4b und 3b, 4a ausgeübt werden, die gegeneinander versetzt sind. Daher wirken auf die Kaltleiter-Bruchstücke 3' und 3" Drehmomente M' bzw. M" im Uhrzeigersinn, was durch bei den Bezugszeichen M' und M" eingetragene Pfeile angezeigt ist.

Ferner sind die Aufnahmen 2a und 2b, die als Halterung des Kaltleiters 3 dienen, so ausgelegt, daß diese bei einem Bruch des Kaltleiters 3 ebenfalls brechen und somit ein Verdrehen der beiden Kaltleiter-Bruchteile 3' und 3" nicht behindert wird.

## Patentansprüche

1. Kontaktgruppe mit einem Kaltleiter (3), deren Kontaktelemente (5a, 5b) asymmetrisch ausgebildet sind, so daß sie an einander gegenüberliegenden Seitenflächen des Kaltleiters (3) gegeneinander versetzt an dem Kaltleiter (3) anliegen, wobei die Kontaktelemente (5a, 5b) aus Kontaktfedern (51a, 51b) und vorgespannten Teilen (52a, 52b) gebildet sind, und über die Kontaktelemente (5a, 5b) an gegeneinander versetzten Kontaktstellen (3a, 3b) Kräfte auf den Kaltleiter (3) wirken,
**dadurch gekennzeichnet**, daß die vorgespannten Teile (52a, 52b) jeweils eine Kraft in Richtung des Kaltleiters (3) jeweils an den Stellen (4a, 4b) ausüben, welche zu den Kontaktstellen (3a, 3b) auf der gegenüberliegenden Seite, an welcher mittels der Kontaktfedern (51a, 51b) eine Kraft ausgeübt wird, versetzt angeordnet sind, und die Stellen (4a, 4b) an dem Kaltleiter (3), an denen die vorgespannten Teile (52a, 52b) anliegen, elektrisch isoliert ausgeführt sind.

2. Kontaktgruppe nach Anspruch 1,
**dadurch gekennzeichnet**, daß die Kontaktelemente (5a, 5b), die aus den Kontaktfedern (51a, 51b) und den vorgespannten Teilen (52a, 52b) bestehen, einteilige Elemente sind.

3. Verwendung einer Kontaktgruppe mit einem Kaltleiter nach Anspruch 1 oder 2 in Kühlaggregaten von Kühlschränken.

4. Kontaktgruppe nach einem der vorhergehenden Ansprüche, **dadurch gekennzeichnet**, daß die Kontaktelemente aus Kontaktfedern (51a, 51b) und vorgespannten Teilen (52a, 52b) gebildet sind.

5. Kontaktgruppe nach einem der vorhergehenden Ansprüche, **dadurch gekennzeichnet**, daß die vorgespannten Teile (52a, 52b) jeweils eine Kraft in Richtung des elektrischen Bauelements (3) jeweils an den Stellen (4a, 4b) ausüben, welche zu den Kontaktstellen (3a, 3b) auf der gegenüberliegenden Seite, an welcher mittels der Kontaktfedern (51a, 51b) eine Kraft ausgeübt wird, versetzt angeordnet sind.

6. Kontaktgruppe nach einem der vorhergehenden Ansprüche, **dadurch gekennzeichnet**, daß die Kontaktelemente (5a, 5b), die aus den Kontaktfedern (51a, 51b) und den vorgespannten Teilen (52a, 52b) bestehen, einteilige Elemente sind.

7. Kontaktgruppe nach einem der Ansprüche 4 bis 6, **dadurch gekennzeichnet**, daß die vorgespannten Teile (52a, 52b) der Kontaktelemente (5a, 5b) mindestens an ihren freien Enden elektrisch isoliert sind.

8. Kontaktgruppe nach einem der vorhergehenden Ansprüche, **dadurch gekennzeichnet**, daß die Stellen (4a, 4b) an dem elektrischen Bauelement (3), an denen die vorgespannten Teile (52a, 52b) anliegen, elektrisch isoliert ausgeführt sind.

9. Verwenden einer Kontaktgruppe nach einem der Ansprüche 1 bis 8 bei Motorstart-Kaltleitern in Kühlaggregaten von Kühlschränken.

## Claims

1. Contact assembly having a PTC thermistor (3), the contact elements (5a, 5b) of which are asymmetrically designed so that, on opposite side faces of the PTC thermistor (3), they bear on the PTC thermistor (3) while being mutually offset, the contact elements (5a, 5b) being formed by contact springs (51a, 51b) and prestressed parts (52a, 52b), and forces act on the PTC thermistor (3) via the contact elements (5a, 5b) at mutually offset contact points (3a, 3b), characterized in that the prestressed parts (52a, 52b) each exert a force towards the PTC thermistor (3) at respective points (4a, 4b) which are arranged with an offset relative to the contact points (3a, 3b) on the opposite side, at which a force is exerted by means of the contact springs (51a, 51b), and the points (4a, 4b) on the PTC thermistor (3) at which the prestressed parts (52a, 52b) bear are made electrically insulated.

2. Contact assembly according to Claim 1, characterized in that the contact elements (5a, 5b) consisting of the contact springs (51a, 51b) and the prestressed parts (52a, 52b) are integral elements.

3. Use of a contact assembly having a PTC thermistor according to Claim 1 or 2 in cooling units of refrigerators.

4. Contact assembly according to one of the preceding claims, characterized in that the contact elements are formed by contact springs (51a, 51b) and prestressed parts (52a, 52b).

5. Contact assembly according to one of the preceding claims, characterized in that the prestressed parts (52a, 52b) each exert a force towards the electrical component (3) at respective points (4a, 4b) which are arranged with an offset relative to the contact points (3a, 3b) on the opposite side, at which a force is exerted by means of the contact springs (51a, 51b).

6. Contact assembly according to one of the preceding claims, characterized in that the contact elements (5a, 5b) consisting of the contact springs (51a, 51b) and the prestressed parts (52a, 52b) are integral elements.

7. Contact assembly according to one of claims 4 to 6, characterized in that the prestressed parts (52a, 52b) of the contact elements (5a, 5b) are electrically insulated at least at their free ends.

8. Contact assembly according to one of the preceding claims, characterized in that the points (4a, 4b) on the electrical component (3) at which the prestressed parts (52a, 52b) bear are made electrically insulated.

9. Use of a contact assembly according to one of Claims 1 to 8 in the case of motor start-up PTC thermistors in cooling units of refrigerators.

## Revendications

1. Groupe de contact ayant un posistor (3) dont des éléments (5a, 5b) de contact sont constitués de manière dissymétrique, de sorte qu'ils s'appliquent au posistor (3) en étant mutuellement décalés sur des faces latérales opposées du posistor (3), les éléments (5a, 5b) de contact étant constitués de ressorts (51 a, 51 b) de contact et de pièces (52a, 52b) précontraintes, et, par les éléments (5a, 5b) de contact, il s'applique en des points (3a, 3b) de contact mutuellement décalés des forces sur le posistor (3), caractérisé en ce que les pièces (52a, 52b) précontraintes appliquent respectivement une force en direction du posistor (3) respectivement aux points (4a, 4b) qui sont décalés par rapport aux points (3a, 3b) de contact sur les côtés opposés sur lesquels une force s'applique au moyen des ressorts (51a, 51b) de contact et les points (4a, 4b) sur le posistor (3) où s'appliquent les pièces (52a, 52b) précontraintes sont isolés électriquement.

2. Groupe de contact suivant la revendication 1, caractérisé en ce que les éléments (5a, 5b) de contact, qui sont constitués des ressorts (51a, 51b) de contact et des pièces (52a, 52b) précontraintes, sont des éléments d'une seule pièce.

3. Utilisation d'un groupe de contact, ayant un posistor suivant la revendication 1 ou la revendication 2, dans des groupes réfrigérants de réfrigérateur.

4. Groupe de contact suivant l'une des revendications précédentes, caractérisé en ce que les éléments de contact sont constitués de ressorts (51a, 51b) de contact et de pièces (52a, 52b) précontraintes.

5. Groupe de contact suivant l'une des revendications précédentes, caractérisé en ce que les pièces (52a, 52b) précontraintes appliquent respectivement une force en direction de l'élément (3) électrique respectivement aux points (4a, 4b) qui sont décalés par rapport aux points (3a, 3b) de contact du côté opposé où une force est appliquée au moyen des ressorts (51 a, 51 b) de contact.

6. Groupe de contact suivant l'une des revendications précédentes, caractérisé en ce que les éléments (5a, 5b) de contact qui sont constitués des ressorts (51a, 51b) de contact et des pièces (52a, 52b) précontraintes sont des éléments d'une seule pièce.

7. Groupe de contact suivant l'une des revendications 4 à 6, caractérisé en ce que les pièces (52a, 52b) précontraintes des éléments (5a, 5b) de contact sont isolées électriquement au moins à leur extrémité libre.

8. Groupe de contact suivant l'une des revendications précédentes, caractérisé en ce que les points (4a, 4b) sur l'élément (3) électrique, sur lesquels s'appliquent les pièces (52a, 52b) précontraintes, sont isolés électriquement.

9. Utilisation d'un groupe de contact suivant l'une des revendications 1 à 8, dans des posistors de démarrage de moteur dans des groupes réfrigérants de réfrigérateurs.
